# EUROPÄISCHE PATENTSCHRIFT

(11) **EP 3 717 377 B1**
(45) Veröffentlichungstag und Bekanntmachung des Hinweises auf die Patenterteilung: **23.02.2022**
(21) Anmeldenummer: 18811775.8
(22) Anmeldetag: 27.11.2018
(51) Int. Cl.: B65D 83/68

(54) **ZWEIKOMPONENTEN-DRUCKDOSE**
TWO-COMPONENT PRESSURIZED CAN
RÉCIPIENT SOUS PRESSION À DEUX COMPOSANTS

(30) Priorität: 27.11.2017 DE 102017127911
(43) Veröffentlichungstag der Anmeldung: 07.10.2020
(73) Patentinhaber: Sika Technology AG, 6340 Baar (CH)
(72) Erfinder: BÜRKLE, Jochen, 71711 Steinheim an der Murr (DE)
(74) Vertreter: Sika Patent Attorneys
(86) Internationale Anmeldenummer: PCT/EP2018/082638
(87) Internationale Veröffentlichungsnummer: WO 2019/102025

(56) Entgegenhaltungen:
- EP-A1- 0 482 319
- WO-A1-85/00157
- US-A- 3 727 797

## Beschreibung

Die Erfindung betrifft eine Zweikomponenten-Druckdose, mit einer Zarge, einem Dom, einem im Dom angeordneten Ventil, einem eingewölbten Boden, einer oberen und einer unteren Kammer für eine erste und eine zweite Komponente, die durch ein Trennelement voneinander separiert sind, und einer im Boden angeordneten und von außen betätigbaren Öffnungsvorrichtung, die durch einen Durchlass im Boden verläuft und bei Betätigung die Trennung zwischen den Kammern für die erste und zweite Komponente aufhebt.

Die Druckdose ist insbesondere für die Lagerung und Ausbringung von Zweikomponentensystemen, beispielsweise Montageschäumen mit einer Härter- und/oder Füllerkomponente, geeignet und bestimmt.

Die Erfindung bezieht sich auf die Ausbildung von Druckdosen, welche neben den Substanzen der Hauptkomponente eine zweite Komponente aufnehmen, die mit der Hauptkomponente zum fertigen Produkt, einem Mehrkomponentensystem, reagiert. Solche Systeme finden insbesondere in der Montage- und Isoliertechnik Verwendung, beispielsweise beim Einschäumen von Tür- und Fensterzagen, beim Zuschäumen von Mauerdurchbrüchen und -spalten, bei der Schall- und Wärmeisolierung, wie auch bei der Erzeugung von Schäumen, die durch mineralische Zusätze feuerhemmende Eigenschaften bekommen. Gleichermaßen können solche Zweikomponentensysteme für die Herstellung von Zweikomponentenlacken und Zweikomponentenklebern eingesetzt werden.

Die in dem Druckbehälter enthaltenen Substanzen der Hauptkomponente sind flüssig und umfassen, im Falle eines Montageschaums, beispielsweise ein Polyurethanprepolymer mit endständigen reaktiven Isocyanatgruppen. Weitere übliche Substanzen sind in der Regel zugegen. Die Hauptkomponente enthält weiterhin eine Flüssiggaskomponente, die dazu dient, den Doseninhalt auszutreiben und zu verschäumen. Die Flüssiggaskomponente dient gleichzeitig als Lösungsmittel.

Die zweite Komponente enthält im Falle eines Montageschaums, neben anderen Komponenten, einen Vernetzer, der in der Lage ist mit den reaktiven Isocyanatgruppen der Hauptkomponente zu reagieren. Dies ist in der Regel eine Substanz mit reaktiven Wasserstoffatomen, beispielsweise Wasser oder ein Polyol. Die Reaktion mit der Hauptkomponente läuft unmittelbar nach Vereinigung der Komponenten ab, sodass die Ausbringung des Gemisches unmittelbar nach dem Vermischen der beiden Komponenten beginnen muss. Die Reaktion und das Verschäumen mithilfe des Treibgases führen zur Ausbildung des mehr oder weniger starren Montageschaums am Einsatzort.

In der Regel wird die zweite Komponente einer Zweikomponenten-Druckdose in einer separaten Hülse vorgehalten, die am Boden der Druckdose angeordnet ist und durch einen Auslösemechanismus durch den Boden hindurch aktiviert werden kann. Dies passiert beispielsweise durch einen Stößel, der von außen in die Innenhülse hineinragt und durch Eindrücken gegen den Deckel der Innenhülse verschoben wird und diesen Deckel absprengt. Im Anschluss daran, kann der Inhalt der Innenhülse mit dem Doseninhalt durch Schütteln vermischt werden und die dann bereits abreagierende Produktmischung ausgebracht werden. Beispielhaft sei auf die US3727797 bzw. die

WO 85/00157 A verwiesen.

Diese Innenhülsen haben sich dem Grunde nach sehr bewährt, haben aber den Nachteil, dass für eine voluminöse zweite Komponente die Innenhülse zu wenig Platz bietet. Dies gilt insbesondere dann, wenn der Hauptkomponente eine größere Menge einer zweiten Komponente, beispielsweise ein in einer Trägerflüssigkeit enthaltenes Brandschutzmittel, zugemischt werden soll. Solche Brandschutzmittel, zumeist mineralischer Natur, etwa Graphit oder hydratisiertes Aluminiumoxid, haben sich als mit dem Prepolymer inkompatibel erwiesen, sodass sie der Hauptkomponente erst unmittelbar vor Entleerung der Druckdose zugemischt werden können. In der Regel enthält die zweite Komponente zusätzlich noch einen Vernetzer und weitere übliche Zusätze.

Gesucht wird deshalb eine Zweikomponenten-Druckdose, die es erlaubt, auch größere Mengen einer zweiten Komponente so unterzubringen, dass während der Lagerzeit die beiden Komponenten strikt voneinander getrennt sind, jedoch vor dem Entleeren der Druckdose miteinander in Verbindung gebracht und gründlich vermischt werden können.

Dies wird mit einer Zweikomponenten-Druckdose der eingangs beschriebenen Art erreicht, bei der das Trennelement zwischen den Kammern ein verschiebbar in der Druckdose gelagerter Kolben ist, der wenigstens eine mit einem Verschlusselement verschlossene Öffnung aufweist, und die Öffnungsvorrichtung ein Öffnungselement aufweist, dass geeignet ist, das Verschlusselement von der wenigstens einen Öffnung des Kolbens zu trennen.

Die erfindungsgemäße Zweikomponenten-Druckdose ist in erster Linie für die Ausbringung von Montageschäumen mit einer Härter- und/oder Füllerkomponente bestimmt, wobei die Füllerkomponente ein Brandschutzmittel, etwa Graphit, sein kann, aber auch ein mineralischer Zuschlagsstoff zur Beeinflussung der Schaumeigenschaften. Grundsätzlich sind solche Zweikomponenten-Druckdosen aber auch für Zweikomponentenlacke, Zweikomponentenkleber und andere zweikomponentige Systeme geeignet die in einer Druckdose gelagert und aus einer Druckdose unter Reaktion ausgebracht werden. Die Verteilung der beiden Komponenten auf die beiden Kammern ist dabei beliebig und kann nach den jeweiligen Anforderungen vorgenommen werden.

Die Erfindung erlaubt es, die Volumina der oberen und der unteren Kammer auf die Bedürfnisse der jeweiligen Anwendung abzustimmen. So sind nahezu beliebige Mischungsverhältnisse der ersten zur zweiten Komponente von 10:90 bis 90:10, nach Volumen ohne weiteres möglich. Die dafür erforderliche Anpassung der Druckdose erfordert keinen größeren technischen Aufwand; lediglich die Länge des Öffnungselements muss hierfür variiert werden.

Die erfindungsgemäße Druckdose weist in herkömmlicher Weise einen Dom mit einem eingesetzten Ventil, eine Zarge und einen in die Zarge eingepassten und eingewölbten Boden auf. In dem Boden befindet sich zentral angeordnet eine Öffnung für die von außen über einen Auslöser betätigbare Öffnungsvorrichtung. Im Unterschied zu herkömmlichen Zweikomponenten-Druckdosen ist in der Zarge allerdings ein in vertikaler Richtung beweglicher Kolben angeordnet, der den Druckdosenraum in eine untere und eine obere Kammer unterteilt.

Der Kolben, der zur Aufteilung des Doseninnenraums in die Zarge beweglich eingepasst ist, ist in seinem Randbereich dichtend an die Zargenwand angepasst. Dazu weist er zweckmäßigerweise wandseitig wenigstens eine flexible Dichtlippe auf. Eine bevorzugte Ausführungsform sieht zwei schwalbenschwanzartig ausgebildete Dichtlippen vor, die in aufgespreizter Form an der Zargenwand geführt werden.

Die die obere und untere Kammer begrenzenden Dichtlippen können dabei symmetrisch oder asymmetrisch ausgebildet sein; die Länge der die untere Kammer begrenzenden Dichtlippe ist insbesondere so bemessen, dass sie bei völlig entleerter Aerosoldose am Dosenboden anschlägt.

Da in der unteren und oberen Kammer in betriebsbereiter Druckdose der gleiche Druck herrscht, ergeben sich keine druckbedingten Dichtigkeitsprobleme; ein üblicher elastischer Kunststoff, aus dem zumindest die Dichtlippen, gegebenenfalls auch der Kolben gefertigt sind, reicht in der Regel zur Herstellung der Dichtigkeit aus. Druckunterschiede werden durch Bewegung des Kolbens und/oder einen Gastransfer zwischen den Kammern, auch durch den Kunststoff des Kolbens hindurch, ausgeglichen.

Es versteht sich, dass der Kolben auch aus Metall bestehen kann, etwa Weißblech oder Aluminium. Die Dichtung zur inneren Dosenwand kann hier beispielsweise über einem Dichtring oder das vorstehend beschriebene Dichtlippensystem erfolgen. Das Dichtmittel ist beispielsweise an der äußeren Kolbenwand angeklebt.

Es kann sinnvoll sein, bei Druckdosen, die eine Schweißnaht aufweisen, innen eine Lackschicht vorzusehen, die durch die Schweißung bedingte Unebenheiten ausgleicht und damit einen besseren Dichtschluss mit dem Kolben herbeiführt.

Selbstverständlich kann der Kolben der Druckdose mit seiner Wandung an der inneren Zargenwand geführt werden, wobei zur Herstellung der Dichtigkeit beispielsweise ein oder mehrere O-Ringe vorgesehen sind. Diese O-Ringe sind zweckmäßigerweise in Eintiefungen angeordnet, die ringförmig um die Außenwand des Kolbens herumlaufen.

Der Kolben dient als Trennelement zwischen den Kammern für die erste und die zweite Komponente. Um die beiden Komponenten miteinander vermischen zu können, weist er wenigstens eine mit einem Verschlusselement verschlossene Öffnung auf, zweckmäßigerweise zentral in der Kolbenmitte oder, im Falle mehrerer Öffnungen, um die Kolbenmitte herum angeordnet. Das Verschlusselement für die Öffnung kann über die von außen betätigbare Öffnungsvorrichtung vor Gebrauch der Dose geöffnet werden, wobei die Öffnungsvorrichtung das Verschlusselement von dem Kolben trennt und damit den Durchgang zwischen den beiden Kammern freigibt.

Die Vermischung der beiden Komponenten in den Kammern kann grundsätzlich durch Schütteln der Dose, die in der Regel etwa nur zu 75 % gefüllt ist, herbeigeführt werden. Dabei können in die Druckdose eingebrachte Kugeln oder Stäbe, beispielsweise aus Metall oder Keramik, den Mischvorgang fördern.

Zweckmäßigerweise ist eine Öffnungsvorrichtung, die geeignet ist, nicht nur das Verschlusselement vom Kolben zu trennen, sondern gleichzeitig auch den Kolben zum Dosenboden hinbewegen kann und damit eine Zwangsvermischung der Kammerinhalte herbeiführt. Die Öffnungsvorrichtung ist am Boden der Druckdose angeordnet und von außen durch den Boden hindurch betätigbar.

Das Verschlusselement ist zweckmäßigerweise eine Membran, ein Deckel oder ein Stopfen, vorzugsweise ein Stopfen, der von der Unterseite des Kolbens her in die wenigstens eine Öffnung eingepasst ist.

Ist nur eine Öffnung vorhanden, ist diese zweckmäßigerweise mittig auf dem Kolbendach angeordnet und erstreckt sich über ein Sechstel bis ein Drittel des Dosendurchmessers, um eine Schnelldurchmischung der Kammerinhalte zu ermöglichen. Mehrere Öffnungen können konzentrisch um die Kolbenmitte herum angeordnet sein und haben den Vorteil einer guten Zwangsmischung der beiden Komponenten, wenn der Kolben zum Dosenboden bewegt wird.

Zweckmäßigerweise ist das Verschlusselement ein Stopfen, der von unten d.h. von der unteren Kammer her, in die wenigstens eine Öffnung eingepasst wird und herausgezogen werden kann.

Das Öffnungselement der Öffnungsvorrichtung kann beispielsweise eine Zugstange, ein Zugband, ein Zugseil oder ein Zugdraht sein. Bevorzugt ist ein Zugdraht, der durch den Dosenboden geführt ist und von außen betätigbar ist.

Zugdraht und Zugstange dienen sowohl dazu, das Verschlusselement von dem Kolben zu trennen als auch den Kolben nach unten, in Richtung auf den Dosenboden, zu bewegen. Hierzu braucht der Öffnungsmechanismus zwei Stufen. In einer ersten Stufe wird das Verschlusselement vom Kolben gelöst und damit der Durchgang zwischen den Kammern freigegeben. In der zweiten Stufe wird der Kolben mit Hilfe des Öffnungselements nach unten, in Richtung auf den Dosenboden, gezogen, was bewirkt, dass der Inhalt der unteren Kammer in die obere Kammer strömt und sich dort mit dem Inhalt der oberen Kammer vermischt.

In jedem Fall ragt das Öffnungselement durch den Boden der Druckdose nach außen und kann von außen bedient werden.

Vorzugsweise ist das Öffnungselement ein Zugdraht, der im terminalen Bereich mit zwei Mitnehmern ausgestattet ist. Der Zugdraht reicht durch den Boden in die untere Kammer und durch das Verschlusselement in die obere Kammer. Der erste Mitnehmer befindet sich in der oberen Kammer im Endbereich des Zugdrahtes, der zweite Mitnehmer beabstandet dazu unterhalb des Kolbendaches, aber oberhalb des unter dem Kolben angeordneten Stopfens. Bei Betätigung des Zugdrahts wird zunächst über den unteren Mitnehmer der Stopfen aus den Öffnungen gezogen, sodass die Verbindung zur oberen Kammer frei wird und anschließend der Kolben nach unten, in Richtung auf den Boden, gezogen, was den Inhalt der beiden Kammern vereinigt.

Eine Zugstange kann entsprechend ausgebildet sein.

Die Öffnungsvorrichtung befindet sich im Bodenbereich der Druckdose und umfasst, neben dem Öffnungselement, insbesondere auch eine Hülse für das Öffnungselement, die in einen Bodenteller im eingewölbten Boden der Druckdose verankert ist und die nötigen Dichtelemente zur Durchführung des Öffnungselements durch den Boden aufweist. Das Öffnungselement weist zweckmäßigerweise außerhalb der Druckdose einen Handgriff auf, der auf Zug die Druckdose aktiviert. Der Handgriff kann ohne weiteres im eingewölbten Boden der Druckdose angeordnet sein.

Der in der Druckdose angeordnete Kolben weist vorzugsweise eine Becherform auf, die auf die Dimension der am Dosenboden angeordneten Öffnungsvorrichtung angepasst ist. Auf diese Weise kann der in der unteren Kammer befindliche Inhalt der Druckdose nahezu vollständig mit dem Inhalt der oberen Kammer vermischt werden. Gleichzeitig ist eine Beschädigung des am Dosenboden angeordneten Öffnungsmechanismus in der kritischen Aktivierungsphase ausgeschlossen.

Die Erfindung wird durch die beigefügten Abbildungen näher erläutert. Es zeigen:
- Fig. 1: den unteren Teil einer erfindungsgemäßen Druckdose vor der Aktivierung; und
- Fig. 2: die Druckdose aus Fig. 1 nach der Aktivierung.

Fig. 1 zeigt im Längsschnitt den unteren Teil einer erfindungsgemäßen Druckdose mit dem Kolben und der Öffnungsvorrichtung. Der nicht dargestellte obere Teil hat einen üblichen Aufbau und entspricht weitgehend dem oberen Teil der in der WO 85/00175 A beschriebenen Druckdose. Von diesem Stand der Technik unterscheidet sich die erfindungsgemäße Druckdose dadurch, dass die zweite Komponente nicht in einer Innenhülse am Dosenboden untergebracht ist, sondern in einer zweiten Kammer unterhalb des beweglich angeordneten Kolbens.

Die erfindungsgemäße Zweikomponenten-Druckdose 1 besteht aus einer Zarge 2, einem nicht dargestellten Dom, einem im Dom angeordneten Ventil, ebenfalls nicht dargestellt, einem eingewölbten Boden 3 und einer von außen durch den Boden betätigbare Öffnungsvorrichtung 4. Die Öffnungsvorrichtung 4 besteht aus einem Zugdraht 5, einem in einen Bodenteller 6 eingekrimpten Durchlasselement 7, einem Handgriff 8, der unterhalb des Bodens 3 angeordnet ist und sich außerhalb der Druckdose 1 befindet, und zwei Mitnehmern 9 und 10, die sich im oberen Bereich (ventilseitiger Bereich) des Zugdrahts 5 befinden. Diese Mitnehmer 9 und 10 sind mit dem Zugdraht 5 fest verbunden.

Innerhalb der Druckdose 1 befindet sich der Kolben 11, der den Innenraum der Druckdose 1 in eine untere Kammer 12 und eine obere Kammer 13 unterteilt.

Der Außenrand des Kolbens 11 wird von 2 Dichtelementen 14a und 14b gebildet, die eng an der Innenseite der Dosenzarge 2 anliegen. Die Dichtlippen 14a und 14b sind schwalbenschwanzartig gespreizt und stützen sich dichtend an der Innenwandung der Dosenzarge 2 ab.

Der Kolben 11 selbst besteht in seinem zentralen Teil aus einem becherförmigen Gebilde 15 mit einem Dach 16 und sich seitlich erstreckenden Rand oder Kragen 17, der in den Dichtlippen 14a und 14b endet. Innerhalb des Dachs 16 sind Öffnungen oder Durchbrechungen 18 angeordnet, von denen zwei dargestellt sind. Weitere können sich konzentrisch um die Kolbenmitte erstrecken.

Im nicht ausgelösten (aktivierten) Zustand der Druckdose sind die Öffnungen 18 durch einen von unten in den Kolben 11 hineinragenden Stopfen 19, der mehrere Zapfen 20 aufweist, verschlossen. Für jede Öffnung 18 ist ein Zapfen 20 vorgesehen. Diese Zapfen 20 sind dichtend in die Öffnungen 18 eingepasst, sodass ein Durchtritt der in der oberen Kammer 13 enthaltenen ersten Komponente in die untere Kammer 12 beziehungsweise der in der unteren Kammer 12 enthaltenen zweiten Komponente in die obere Kammer 13 ausgeschlossen ist.

Der Zugdraht 5 ist zum einen durch den Deckel 19 geführt und zum anderen durch das Dach 16 des Kolbens 11. Dabei ist in jedem Fall die Durchführung durch das Dach 16 dichtend ausgelegt, sodass auch hier ein Austausch der in den beiden Kammern enthaltenen Komponenten nicht stattfinden kann. Soweit die in den Kammern enthaltenen Komponenten miteinander reaktiv sind, wird ohnehin eine Dichtung durch Kontakt der Komponenten im Bereich der Durchführung durch das Dach 16 herbeigeführt.

Der Zugdraht 5 weist die Mitnehmer 9 und 10 beabstandet zueinander auf, wobei sich der obere Mitnehmer 9 in der oberen Kammer 13 befindet und der untere Mitnehmer 10 in der unteren Kammer 12, allerdings oberhalb des Stopfens 19 in einer Ausnehmung. Der Abstand zwischen den Mitnehmern 9 und 10 ist dergestalt, dass bei Auslösung der Druckdose über den Zugdraht zunächst der Deckel 19 von den Öffnungen 18 abgezogen wird, sodass der Weg zwischen den beiden Kammern 12 und 13 frei wird. Erst in einer zweiten Stufe, bei weiter herausgezogenem Zugdraht 5, wird der Kolben 11 in Richtung auf den Dosenboden 3 bewegt. Dadurch verkleinert sich das Volumen der unteren Kammer 12 zugunsten der oberen Kammer 13, was den Inhalt der unteren Kammer 12 in die obere Kammer 13 zwingt. Die Vielzahl der Öffnungen 18 bewirkt eine gute Verteilung und Vermischung der in der unteren Kammer 12 enthaltenen zweiten Komponente in der oberen Kammer 13.

Die becherförmige Gestaltung des Kolbens 11 trägt der Gestalt des im Dosenboden 3 angeordneten Durchlasses 7 der Öffnungsvorrichtung 4 Rechnung. Damit ist eine weitgehende Restentleerung der unteren Komponente in die obere Kammer 13 gewährleistet.

Der Durchlass 7 der Öffnungsvorrichtung 4 ist in einen Bodenteller 6 eingekrimpt, welcher wiederum mit dem Boden 3 der Druckdose 1 verkrimpt ist. Es versteht sich, dass der Durchlass wenigstens ein Dichtelement 21 enthält, das den Austritt von Flüssigkeit aus der unteren Kammer 12 nach außen verhindert. Dieses Dichtelement kann beispielsweise in Form eines Gummistopfens 21, der eine zentrale Bohrung aufweist und den Zugdraht 5 eng umschließt, vorliegen.

Ventilseitig weist der Durchlass 7 ein Federelement 22 auf, das nach Auslösung der Druckdose den herabgezogenen Deckel/Kolben federnd auffangen soll.

Die Zarge 2 der Dose 1 kann aus Aluminium gefertigt sein und weist in diesem Fall keine Naht auf. In dem Fall ergibt sich zwischen Kolben und Zarge kein Dichtungsproblem. Bei geschweißten Dosen kann es allerdings im Bereich der Schweißnaht zu Unebenheiten kommen, weshalb in diesem Fall eine an und für sich bekannte Innenlackierung der Dose sinnvoll sein kann.

Die erfindungsgemäße Druckdose kann im nicht aktivierten Zustand über lange Zeit gelagert werden, weil die beiden Komponenten in den Kammern 12 und 13 darin hermetisch eingeschlossen sind. Erst durch die Auslösung wird die Druckdose aktiviert. Dazu wird der Zugdraht 5 mit Hilfe des Handgriffs 8 nach unten gezogen, was in einer ersten Stufe den Stopfen 19 löst und in einer zweiten Stufe den Kolben 11 über den Mitnehmer 9 zum Boden 3 der Dose 1 bewegt.

Fig. 2 zeigt die Druckdose 1 entsprechend Fig. 1 nach der Auslösung. Der Kolben 11 wurde mit Hilfe des Führungsdrahts 5 und des Mitnehmers 9 in Richtung auf den Dosenboden 3 gezogen und befindet sich in seiner untersten bodenseitigen Position. Der Mitnehmer 9 liegt unmittelbar auf dem Kolbendach 16 auf. Die untere Kammer 12 ist bis auf ein Restvolumen im Bereich des Kolbenbechers 15 verkleinert, der Inhalt der unteren Kammer 12 strömt (Pfeile) in die obere Kammer 13. Der Deckel 19 ist vom Kolbendach 16 getrennt und hat die Öffnungen 18 freigegeben. Die Dichtlippen 14a und 14b befinden sich ebenfalls in ihrer untersten bodenseitigen Position; sie besitzen zu diesem Zeitpunkt allerdings keine Funktion mehr. Die untere Dichtlippe 14b stellt aber mit ihrem Anschlag am unteren Ende der Zarge 2 beziwhungsweise am Dosenboden 3 sicher, dass der Kolbenbecher 15 die Öffnungsvorrichtung nicht tangiert.

## Patentansprüche

1. Zweikomponenten-Druckdose mit einer Zarge (2), einem Dom, einem im Dom angeordneten Ventil, einem eingewölbten Boden (3), einer oberen (13) und einer unteren Kammer (12) für eine erste und eine zweite Komponente, die durch ein Trennelement (11) voneinander separiert sind, und einer im Boden (3) angeordneten und von außen betätigbaren Öffnungsvorrichtung (4), die bei Betätigung die Trennung zwischen den Kammern (12, 13) für die erste und zweite Komponente aufhebt, **dadurch gekennzeichnet, dass** das Trennelement zwischen den Kammern (12, 13) ein verschiebbar in der Druckdose (1) gelagerter Kolben (11) ist, der wenigstens eine mit einem Verschlusselement (19) verschlossene Öffnung (18) aufweist, und die Öffnungsvorrichtung (4) ein Öffnungselement (5) aufweist, das durch einen Durchlass (7) im Boden (3) verläuft und geeignet ist, das Verschlusselement (19) von der wenigstens einen Öffnung (18) des Kolbens (11) zu trennen.

2. Druckdose nach Anspruch 1, **dadurch gekennzeichnet, dass** das Verschlusselement (19) eine Membran, ein Deckel oder ein Stopfen ist.

3. Druckdose nach Anspruch 1 oder 2 **dadurch gekennzeichnet, dass** der Kolben (11) mehrere konzentrisch angeordnete Öffnungen (18) aufweist.

4. Druckdose nach einem der vorstehenden Ansprüche, **dadurch gekennzeichnet, dass** das Verschlusselement (19) ein Stopfen ist, der dichtend in die wenigstens eine Öffnung (18) eingepasst ist.

5. Druckdose nach Anspruch 4, **dadurch gekennzeichnet, dass** der Stopfen (19) von der der unteren Kammer (12) zugewandten Seite aus die wenigstens eine Öffnung (18) verschließt.

6. Druckdose nach einem der vorstehenden Ansprüche, **dadurch gekennzeichnet, dass** das Öffnungselement (5) ein Zugdraht ist.

7. Druckdose nach Anspruch 6, **dadurch gekennzeichnet, dass** der Zugdraht (5) zwei zueinander beabstandene Mitnehmer (9, 10) aufweist, von denen der untere (10) auf das Verschlusselement (19) und der obere (9) auf den Kolben (11) wirkt.

8. Druckdose nach einem der vorstehenden Ansprüche, **dadurch gekennzeichnet, dass** der Kolben (11) wandseitig wenigstens eine flexible Dichtlippe (14a, 14b) aufweist.

9. Druckdose nach Anspruch 8, **dadurch gekennzeichnet, dass** der Kolben (11) - im Querschnitt gesehen - zwei schwalbenschwanzartig ausgebildete Dichtlippen (14a, 14b) aufweist.

10. Druckdose nach einem der vorstehenden Ansprüche, **dadurch gekennzeichnet, dass** der Boden (3) einen eingekrimpten Bodenteller (6) mit einem Durchlass (7) für das Öffnungselement (5) aufweist.

11. Druckdose nach Anspruch 10, **dadurch gekennzeichnet, dass** der Durchlass (7) als Hülse für das Öffnungselement (5) ausgebildet ist und wenigstens ein Dichtelement (21) aufweist.

12. Druckdose nach einem der vorstehenden Ansprüche, **dadurch gekennzeichnet, dass** die Öffnungsvorrichtung (4) einen Zugdraht (5) mit Mitnehmern (9, 10) für das Verschlusselement (19) und für den Kolben (11) sowie einen Handgriff (8) aufweist, wobei der Handgriff (8) außerhalb der Druckdose (1) und unterhalb des Bodens (3) angeordnet ist.

13. Druckdose nach einem der vorstehenden Ansprüche, **dadurch gekennzeichnet, dass** der Kolben (11) die Form eines umgekehrten Bechers hat, dessen Innenraum dimensionsmäßig so gestaltet ist, dass er ein am Boden (3) der Druckdose angeordnetes Durchlasselement (7) in sich aufnehmen kann.

## Claims

1. Two-component pressurized can having a body (2), a dome, a valve arranged in the dome, an inwardly curved bottom (3), an upper chamber (13) and a lower chamber (12) for a first and a second component, which chambers are separated from one another by a separating element (11), and an opening device (4) which is arranged in the bottom (3), can be actuated from outside and, upon actuation, removes the separation between the chambers (12, 13) for the first and second component,
**characterized in that** the separating element between the chambers (12, 13) is a piston (11) which is mounted so as to be displaceable in the pressurized can (1) and which has at least one opening (18) closed by a closure element (19), and the opening device (4) has an opening element (5) which extends through a passage (7) in the bottom (3) and is suitable for separating the closure element (19) from the at least one opening (18) of the piston (11).

2. Pressurized can according to Claim 1, **characterized in that** the closure element (19) is a membrane, a cover or a plug.

3. Pressurized can according to Claim 1 or 2, **characterized in that** the piston (11) has a plurality of concentrically arranged openings (18).

4. Pressurized can according to one of the preceding claims, **characterized in that** the closure element (19) is a plug which is sealingly fitted into the at least one opening (18).

5. Pressurized can according to Claim 4, **characterized in that** the plug (19) closes the at least one opening (18) from the side facing toward the lower chamber (12).

6. Pressurized can according to one of the preceding claims, **characterized in that** the opening element (5) is a pull wire.

7. Pressurized can according to Claim 6, **characterized in that** the pull wire (5) has two spacedapart drivers (9, 10), of which the lower one (10) acts on the closure element (19) and the upper one (9) acts on the piston (11).

8. Pressurized can according to one of the preceding claims, **characterized in that** the piston (11) has, on the wall side, at least one flexible sealing lip (14a, 14b) .

9. Pressurized can according to Claim 8, **characterized in that**, as viewed in cross section, the piston (11) has two dovetail-like sealing lips (14a, 14b) .

10. Pressurized can according to one of the preceding claims, **characterized in that** the bottom (3) has a crimped-in bottom plate (6) with a passage (7) for the opening element (5).

11. Pressurized can according to Claim 10, **characterized in that** the passage (7) takes the form of a sleeve for the opening element (5) and has at least one sealing element (21).

12. Pressurized can according to one of the preceding claims, **characterized in that** the opening device (4) has a pull wire (5) with drivers (9, 10) for the closure element (19) and for the piston (11), and a handle (8), wherein the handle (8) is arranged outside the pressurized can (1) and below the bottom (3).

13. Pressurized can according to one of the preceding claims, **characterized in that** the piston (11) has the form of an inverted cup whose interior is configured dimensionally such that it can receive within it a passage element (7) arranged on the bottom (3) of the pressurized can.

## Revendications

1. Récipient sous pression à deux composants comprenant un flanc (2), un dôme, une soupape agencée dans le dôme, un fond (3) cambré vers l'intérieur, une chambre supérieure (13) et une chambre inférieure (12) pour un premier et un deuxième composant, qui sont séparées l'une de l'autre par un élément de séparation (11), et un dispositif d'ouverture (4) agencé dans le fond (3) et pouvant être actionné de l'extérieur, qui supprime la séparation entre les chambres (12, 13) pour le premier et le deuxième composant lors de l'actionnement,
**caractérisé en ce que** l'élément de séparation entre les chambres (12, 13) est un piston (11) monté de manière coulissante dans le récipient sous pression (1), qui présente au moins une ouverture (18) fermée par un élément de fermeture (19), et le dispositif d'ouverture (4) présente un élément d'ouverture (5), qui s'étend à travers un passage (7) dans le fond (3) et qui est apte à séparer l'élément de fermeture (19) de l'au moins une ouverture (18) du piston (11).

2. Récipient sous pression selon la revendication 1, **caractérisé en ce que** l'élément de fermeture (19) est une membrane, un couvercle ou un bouchon.

3. Récipient sous pression selon la revendication 1 ou 2, **caractérisé en ce que** le piston (11) présente plusieurs ouvertures (18) agencées de manière concentrique.

4. Récipient sous pression selon l'une quelconque des revendications précédentes, **caractérisé en ce que** l'élément de fermeture (19) est un bouchon, qui est ajusté de manière étanche dans l'au moins une ouverture (18) .

5. Récipient sous pression selon la revendication 4, **caractérisé en ce que** le bouchon (19) ferme l'au moins une ouverture (18) à partir du côté tourné vers la chambre inférieure (12).

6. Récipient sous pression selon l'une quelconque des revendications précédentes, **caractérisé en ce que** l'élément d'ouverture (5) est un fil de traction.

7. Récipient sous pression selon la revendication 6, **caractérisé en ce que** le fil de traction (5) présente deux entraîneurs (9, 10) espacés l'un de l'autre, parmi lesquels l'inférieur (10) agit sur l'élément de fermeture (19) et le supérieur (9) sur le piston (11).

8. Récipient sous pression selon l'une quelconque des revendications précédentes, **caractérisé en ce que** le piston (11) présente sur sa paroi au moins une lèvre d'étanchéité flexible (14a, 14b).

9. Récipient sous pression selon la revendication 8, **caractérisé en ce que** le piston (11), tel que vu en coupe transversale, présente deux lèvres d'étanchéité (14a, 14b) configurées en forme de queue d'aronde.

10. Récipient sous pression selon l'une quelconque des revendications précédentes, **caractérisé en ce que** le fond (3) présente une plaque de fond sertie (6) comprenant un passage (7) pour l'élément d'ouverture (5) .

11. Récipient sous pression selon la revendication 10, **caractérisé en ce que** le passage (7) est configuré sous forme de douille pour l'élément d'ouverture (5) et présente au moins un élément d'étanchéité (21).

12. Récipient sous pression selon l'une quelconque des revendications précédentes, **caractérisé en ce que** le dispositif d'ouverture (4) présente un fil de traction (5) comprenant des entraîneurs (9, 10) pour l'élément de fermeture (19) et pour le piston (11) ainsi qu'une poignée (8), la poignée (8) étant agencée à l'extérieur du récipient sous pression (1) et en dessous du fond (3) .

13. Récipient sous pression selon l'une quelconque des revendications précédentes, **caractérisé en ce que** le piston (11) a la forme d'un godet inversé dont l'espace intérieur est dimensionnellement conçu de telle sorte qu'il peut recevoir un élément de passage (7) agencé sur le fond (3) du récipient sous pression.
